# DEMANDE DE BREVET EUROPEEN

(11) **EP 4 745 677 A1**
(43) Date de publication de la demande: **20.05.2026**
(21) Numéro de dépôt: 24213824.6
(22) Date de dépôt: 19.11.2024
(51) Int. Cl.: G04B 9/00

(54) **MOUVEMENT HORLOGER COMPRENANT UN DISPOSITIF D'AFFICHAGE DE RÉSERVE DE MARCHE**

(71) Demandeur: Montres Breguet S.A., 1344 L'Abbaye (CH)
(72) Inventeur: FRIDERICI, Pascal, 1341 L Orient (CH)
(74) Mandataire: ICB SA

(57) **Abrégé**

L'invention concerne un mouvement horloger comprenant au moins un barillet (11, 12) et un dispositif d'affichage de réserve de marche (10), le mouvement horloger étant caractérisé en ce que ledit dispositif comprend :
- un dispositif de remontage comprenant un rouage de remontoir (15),
- un rouage réducteur (16) engrené par le ou l'un des barillets (11 ; 12),
- un différentiel (14) agencé de sorte à relier cinématiquement le rouage de remontoir (15) et le barillet (11) par une première entrée du différentiel (14), ledit différentiel (14) comprenant une deuxième entrée par laquelle il est relié au rouage réducteur (16), et comprenant une sortie, la première et la seconde entrée et la sortie du différentiel (14) étant coaxiales,
- un module d'affichage de réserve de marche (17) coopérant avec la sortie du différentiel (14).

## Description

### Domaine technique de l'invention

L'invention relève du domaine de l'horlogerie et concerne en particulier un mouvement horloger comprenant un dispositif d'affichage de réserve de marche.

### Arrière-plan technologique

Dans un mouvement horloger, un dispositif d'affichage de réserve de marche est une complication horlogère permettant à un utilisateur de connaitre le niveau d'énergie disponible pour l'affichage de l'heure ou de toute autre indication temporelle. En d'autres termes, un dispositif d'affichage de réserve de marche permet d'indiquer le niveau de charge du ou des barillets dont est doté le mouvement horloger.

Un dispositif d'affichage de réserve de marche comporte un indicateur de réserve de marche, tel qu'une aiguille, et un différentiel reliant l'indicateur au(x) barillet(s), tel que décrit dans le document EP3333637.

Les dispositifs d'affichage de réserve de marche comportent généralement beaucoup de composants afin de présenter des rapports de réduction adéquats entre le ou les barillets du mouvement horloger et l'indicateur de réserve de marche. Ces nombreux composants impactent sensiblement le coût des mouvements horlogers dans lesquels ils sont intégrés. En outre, les dispositifs d'affichage de réserve de marche sont relativement volumineux, ce qui complexifie leur intégration au sein d'un mouvement horloger.

### Résumé de l'invention

L'invention résout les inconvénients précités en proposant à cet effet, un mouvement horloger comprenant au moins un barillet et un dispositif d'affichage de réserve de marche.

Ledit dispositif d'affichage de réserve de marche comprend :
- un dispositif de remontage comprenant un rouage de remontoir,
- un rouage réducteur engrené par le ou l'un des barillets,
- un différentiel agencé de sorte à relier cinématiquement le rouage de remontoir et le barillet par une première entrée du différentiel, ledit différentiel comprenant une deuxième entrée par laquelle il est relié au rouage réducteur, et comprenant une sortie, la première et la seconde entrée et la sortie du différentiel étant coaxiales,
- un module d'affichage de réserve de marche coopérant avec la sortie du différentiel.

Ces caractéristiques permettent avantageusement de réduire le nombre de composants du dispositif d'affichage de réserve de marche, et par voie de conséquence, le volume qu'il présente.

Dans des modes particuliers de réalisation, l'invention peut comporter en outre l'une ou plusieurs des caractéristiques suivantes, prises isolément ou selon toutes les combinaisons techniquement possibles.

Dans des modes particuliers de réalisation, le différentiel comporte un satellite porté par une roue porte-satellite solidaire en rotation d'un axe, la roue porte-satellite constituant la première entrée du différentiel et comportant une denture externe par laquelle elle engrène avec le barillet et avec le rouage de remontoir.

Dans des modes particuliers de réalisation, la deuxième entrée du différentiel est constituée par une roue solaire montée mobile en rotation sur l'axe.

Dans des modes particuliers de réalisation, le différentiel comporte une couronne solidaire en rotation par friction avec un canon constituant la sortie du différentiel, ce dernier étant emmanché de manière mobile en rotation sur l'axe, ladite couronne présentant une denture intérieure par laquelle elle est reliée cinématiquement au satellite, préférentiellement par l'intermédiaire d'un renvoi porté par la roue porte-satellite et engrenant avec le satellite.

Dans des modes particuliers de réalisation, le module d'affichage de réserve de marche comporte une came limaçon solidaire du canon, un palpeur agencé en appui contre cette dernière et un indicateur de réserve de marche relié au palpeur de sorte que le déplacement de la came entraîne le déplacement de l'indicateur de réserve de marche.

Dans des modes particuliers de réalisation, le mouvement horloger comporte un premier et un second barillet comportant chacun une roue de rochet engrenant l'une et l'autre avec une roue de transmission, le premier barillet comprenant un tambour par lequel il est relié au différentiel et le second barillet comprenant un tambour par lequel il est relié au rouage réducteur.

### Brève description des figures

D'autres caractéristiques et avantages de l'invention apparaîtront à la lecture de la description détaillée suivante donnée à titre d'exemple nullement limitatif, en référence aux dessins annexés dans lesquels :
- la figure 1 représente une vue en perspective de dessous de deux barillets et d'un dispositif d'affichage de réserve de marche d'un mouvement horloger selon un exemple préféré de réalisation de l'invention,
- la figure 2 représente une vue en coupe d'un différentiel du dispositif d'affichage de réserve de marche de la figure 1,
- la figure 3 représente une vue en perspective de dessus du différentiel coopérant avec un module d'affichage de réserve de marche,
- la figure 4 représente une vue en perspective de dessous d'un barillet et d'un dispositif d'affichage de réserve de marche d'un mouvement horloger selon un autre exemple de réalisation de l'invention.

On note que les figures ne sont pas nécessairement dessinées à l'échelle pour des raisons de clarté.

### Description détaillée de l'invention

La figure 1 montre deux barillets et un dispositif d'affichage de réserve de marche 10 d'un mouvement horloger selon un exemple préféré de l'invention.

Comme visible sur la figure 1, le mouvement horloger selon l'invention comprend un premier barillet 11 et un second barillet 12 reliés cinématiquement l'un à l'autre par une roue de transmission 13 et comprenant chacun un ressort de barillet, de façon connue en soi par l'homme du métier.

Plus précisément, les premier et second barillets 11 et 12 comportent chacun un tambour 110 et 120, et une roue de rochet 111 et 121 engrenant préférentiellement l'une et l'autre avec la roue de transmission 13.

Le tambour 110 du premier barillet 11 coopère avec un cliquet 112 de sorte que ledit tambour 110 est bloqué en rotation dans un sens sous l'effet du cliquet, seule la roue de rochet 111 étant entraînée en rotation sous l'effet du désarmage du ressort de barillet. Le ressort du second barillet 12 se désarme également lors de la marche du mouvement horloger de façon connue en tant que telle, et entraîne en rotation un rouage de finissage (non représenté sur les figures) par l'intermédiaire du tambour 120. Ces rotations sont symbolisées par les flèches fines sur la figure 1.

Le dispositif d'affichage de réserve de marche 10 comporte un différentiel 14 cinématiquement interposé entre un rouage de remontoir 15 d'un dispositif de remontage et le premier barillet 11. En d'autres termes, le différentiel 14 est agencé de sorte à relier cinématiquement le rouage de remontoir 15 et le premier barillet 11. Le rouage de remontoir 15 est préférentiellement constitué par seulement deux mobiles solidaires en rotation, tel que visible sur la figure 1.

Le dispositif de remontage peut être sollicité par le biais d'une couronne de remontoir reliée à une tige de remontoir, et/ou par le biais d'une masse oscillante. Le dispositif de remontage est connu en tant que tel par l'homme du métier, il n'est donc pas décrit plus en détail dans la suite du texte.

En particulier, le différentiel 14 coopère avec le rouage de remontoir 15 et avec le tambour 110 du premier barillet 11 par le biais d'une première entrée constituée, dans l'exemple de réalisation de l'invention représenté sur les figures 1 et 2, par une roue porte-satellite 140.

L'armage des ressorts des premier et second barillets 11 et 12 est ainsi réalisé par l'entraînement du tambour 110 du premier barillet 11 par la roue porte-satellite 140, dans un sens de rotation donné, par exemple en sens horaire symbolisé par les flèches épaisses sur la figure 1, à la suite d'une sollicitation du rouage de remontoir 15 dans un sens de remontage. La roue porte-satellite 140 comporte une denture extérieure prévue à cet effet, coopérant avec une denture du tambour 110 du premier barillet 11.

Le différentiel 14 comprend, par ailleurs, une deuxième entrée par laquelle il est relié au second barillet 12 par le biais d'un rouage réducteur 16. La deuxième entrée est constituée par une roue solaire 141 montée mobile en rotation par rapport à la roue porte-satellite 140. En particulier, le différentiel 14 comporte un axe 142 sur lequel est chassée la roue porte-satellite 140 et sur lequel est montée libre en rotation la roue solaire 141, tel que visible sur la figure 2.

Comme le montre en particulier la figure 2 dans un exemple de réalisation de l'invention, la roue solaire 141 engrène avec un satellite 143 porté par la roue porte-satellite 140. Le différentiel 14 comporte une couronne 144 reliée cinématiquement au satellite 143 préférentiellement par l'intermédiaire d'un renvoi 145 porté de façon libre en rotation par la roue porte-satellite 140. En particulier, le renvoi 145 engrène avec une denture interne de la couronne 144.

Plus précisément, le satellite 143 comprend préférentiellement un pignon engrenant avec la roue solaire 141 et une roue engrenant avec le renvoi 145.

Dans l'exemple particulier représenté sur les figures, la couronne 144 est agencée de manière coaxiale avec la roue porte-satellite 140 et est solidaire en rotation par friction avec un canon 147 lui-même emmanché de manière mobile en rotation sur l'axe 142.

Le canon 147 forme la sortie du différentiel 14. Avantageusement, la première et la seconde entrée et la sortie du différentiel 14 sont agencées de façon coaxiale les unes avec les autres, tel que visible sur la figure 2. Cette caractéristique permet de réduire le volume occupé par le différentiel au sein du mouvement horloger. Cet agencement particulièrement compact permet de réduire le volume nécessaire au sein du mouvement horloger pour intégrer le différentiel 14.

Le dispositif d'affichage de réserve de marche 10 comporte un module d'affichage de réserve de marche 17 coopérant avec la sortie du différentiel 14, comme représenté en détail sur la figure 3.

Dans un exemple de réalisation de l'invention non représenté sur les figures, le module d'affichage de réserve de marche 17 comporte un indicateur, tel qu'une aiguille ou un disque, fixé sur le canon 147 par exemple par le biais d'un tigeron.

Dans un autre exemple de réalisation de l'invention visible en particulier sur la figure 3, le module d'affichage de réserve de marche 17 peut comporter une came limaçon 146 chassée sur le canon 147, c'est-à-dire qu'elle est solidaire en rotation par friction avec la couronne 144.

Avantageusement, la couronne 144 est contrainte en appui contre la came limaçon 146 par un ressort de friction 149, tel qu'une rondelle convexe ou concave, maintenu axialement en butée contre une lèvre radiale du canon 147, comme visible sur la vue en coupe de la figure 2. Alternativement, la couronne 144 peut être formée par une roue à friction (non représentée sur les figures), et ainsi peut comporter une jante à laquelle sont reliés deux bras élastiques par leurs extrémités, les bras élastiques étant agencés l'un par rapport à l'autre de sorte à définir un trou dans lequel est engagé le canon 147.

Dans l'exemple de réalisation représenté sur la figure 3, une goupille 148 est fixée à la came limaçon 146 et s'étend selon un axe parallèle à l'axe 142. La goupille 148 est prévue pour se déplacer, lors de la rotation de la came limaçon 146, dans une rainure prévue à cet effet dans une structure du mouvement horloger, par exemple un pont ou une platine. Cette rainure (non représentée sur les figures) s'étend selon une direction curviligne centrée sur l'axe 142, entre deux extrémités. La goupille 148 se trouve en appui contre l'une de ces extrémités respectivement à la suite de l'armage complet ou du désarmage complet des ressorts des premier et second barillets 11 et 12, ce qui provoque le glissement de la couronne 144 par rapport au canon 147 et à la came limaçon 146.

Dans cet exemple de réalisation de l'invention, le module d'affichage de réserve de marche 17 comprend en outre un râteau 171 agencé en appui contre le profil de la came limaçon 146 par le biais d'un palpeur 170, et un pignon indicateur 172 sur lequel est fixé l'indicateur de sorte à indiquer la réserve de marche. Le pignon indicateur 172 est engrené par la denture du râteau 171 de sorte que le déplacement du palpeur 170 sur le profil de la came limaçon 146 entraîne sa rotation.

Le module d'affichage de réserve de marche 17 comporte par ailleurs un ressort de rappel 173 agencé pour coopérer avec le pignon indicateur 172 de sorte à contraindre le palpeur 170 en appui contre le profil de la came limaçon 146 et à rattraper les jeux d'engrenage. Comme le montrent les figures 1 et 3, le ressort de rappel 173 est en particulier agencé en appui contre une goupille fixée à une lèvre radiale du pignon indicateur 172.

En résumé, lorsque le rouage de remontoir 15 est sollicité dans le sens de remontage, symbolisé par les flèches épaisses sur la figure 1, le tambour 110 du premier barillet 11 est entraîné en rotation par la roue porte-satellite 140, elle-même entraînée en rotation par le rouage de remontoir 15. D'autre part, la roue porte-satellite 140 entraîne le satellite 143 et le renvoi 145 dans un déplacement circulaire centré autour de l'axe 142 du différentiel 14. Il y a lieu de noter que lors de la rotation de la roue porte-satellite 140, le satellite 143 pivote également autour de son axe dans la mesure où il engrène avec la roue solaire 141.

La rotation du satellite 143 expliquée précédemment provoque celle du renvoi 145 autour de son axe, entraînant alors la rotation de la couronne 144, et par voie de conséquence, celle de la came limaçon 146. Le palpeur 170 coopérant avec la came limaçon 146 entraîne l'indicateur de réserve de marche de manière à indiquer une augmentation de la réserve de marche.

Dans le même temps, la roue de rochet 121 du second barillet 12 est entraînée en rotation par la roue de rochet 111 du premier barillet 11 par l'intermédiaire de la roue de transmission 13, de sorte que le ressort du second barillet 12 est progressivement armé.

Une fois le ressort du second barillet 12 suffisamment armé, il entraîne le tambour 120 du second barillet 12 en rotation de sorte à déclencher l'actionnement du rouage de finissage, et donc de la marche du mouvement horloger. La rotation du tambour 120 du second barillet 12 provoque la rotation de la roue solaire 141 par l'intermédiaire du rouage réducteur 16.

Par ailleurs, lorsque le rouage de remontoir 15 n'est pas sollicité et que les ressorts des premier et second barillets 11 et 12 se déchargent, c'est-à-dire, lors de la marche du mouvement horloger, le tambour 120 du second barillet 12 transmet, par l'intermédiaire du rouage réducteur 16, un mouvement de rotation à la roue solaire 141 tel que décrit précédemment et la roue porte-satellite 140 est alors fixe. Le satellite 143, le renvoi 145, et la couronne 144 sont entraînés en rotation autour de leurs axes respectifs. La rotation de la couronne 144 entraîne par friction celle de la came limaçon 146, qui provoque le déplacement du palpeur 170 de sorte à entraîner l'indicateur de réserve de marche afin d'indiquer une diminution de la réserve de marche.

L'agencement du différentiel 14 permet avantageusement d'offrir une grande démultiplication entre la rotation de l'indicateur de réserve de marche et celle du tambour 110 du premier barillet 11 lorsque la roue porte-satellite 140 est entraînée lors de l'armage des ressorts des premier et second barillets 11 et 12. A titre d'exemple, l'indicateur de réserve de marche peut être entraîné d'une fraction de tour, par exemple entre 0,1 et 0,2 tour, lorsque le tambour 110 du premier barillet 11 est entraîné de plusieurs dizaines de tours, par exemple entre 25 et 30 tours.

De manière analogue, lors du déchargement des ressorts des premier et second barillets 11 et 12, grâce au rouage réducteur 16 et à l'agencement du différentiel 14, le tambour 120 du second barillet 12 peut réaliser plusieurs dizaines de tours, par exemple entre 25 et 30 tours, et entraîner l'indicateur de réserve de marche à réaliser une fraction de tour, par exemple entre 0,1 et 0,2 tour.

Dans un autre exemple de réalisation de l'invention représenté sur la figure 4, il est envisageable que le mouvement horloger selon l'invention comporte un unique barillet 11 comprenant un ressort de barillet de façon connue en soi par l'homme du métier. Le barillet 11 comporte également un tambour 110 et une roue de rochet 111.

Dans l'exemple représenté sur la figure 4, la roue de rochet 111 est reliée cinématiquement à la roue porte-satellite 140 de sorte à être entraînée en rotation par cette dernière, à la suite d'une sollicitation du rouage de remontoir 15 dans un sens de remontage. On comprend que cette caractéristique permet d'armer le ressort du barillet 11. Dans cet exemple de réalisation de l'invention, un renvoi 113 est interposé entre la roue de rochet 111 et la roue porte-satellite 140.

De façon analogue à ce qui a été décrit précédemment, la roue de rochet 111 coopère avec un cliquet 112 de sorte qu'elle est bloquée dans un sens de rotation par ce dernier. Seul le tambour 110 est alors entraîné en rotation sous l'effet du désarmage du ressort de barillet.

Le tambour 110 est relié à la deuxième entrée du différentiel 14, c'est-à-dire la roue solaire 141, par le biais du rouage réducteur 16.

De manière plus générale, il est à noter que les modes de mise en oeuvre et de réalisation considérés ci-dessus ont été décrits à titre d'exemples non limitatifs, et que d'autres variantes sont par conséquent envisageables.

Notamment, il est envisageable que le module d'affichage de réserve de marche 17 comporte au moins une roue de renvoi engrenant avec un mobile portant un indicateur de réserve de marche afin de déporter l'affichage de réserve de marche.

## Revendications

1. Mouvement horloger comprenant au moins un barillet (11, 12) et un dispositif d'affichage de réserve de marche (10), le mouvement horloger étant **caractérisé en ce que** ledit dispositif comprend :
- un dispositif de remontage comprenant un rouage de remontoir (15),
- un rouage réducteur (16) engrené par le ou l'un des barillets (11 ; 12),
- un différentiel (14) agencé de sorte à relier cinématiquement le rouage de remontoir (15) et le barillet (11) par une première entrée du différentiel (14), ledit différentiel (14) comprenant une deuxième entrée par laquelle il est relié au rouage réducteur (16), et comprenant une sortie,
- un module d'affichage de réserve de marche (17) coopérant avec la sortie du différentiel (14).

2. Mouvement horloger selon la revendication 1, dans lequel le différentiel (14) comporte un satellite (143) porté par une roue porte-satellite (140) solidaire en rotation d'un axe (142), la roue porte-satellite (140) constituant la première entrée du différentiel et comportant une denture externe par laquelle elle engrène avec le barillet (11) et avec le rouage de remontoir (15).

3. Mouvement horloger selon la revendication 2, dans lequel la deuxième entrée du différentiel (14) est constituée par une roue solaire (141) montée mobile en rotation sur l'axe (142).

4. Mouvement horloger selon la revendication 3, dans lequel le différentiel (14) comporte une couronne (144) solidaire en rotation par friction avec un canon (147) constituant la sortie du différentiel, ce dernier étant emmanché de manière mobile en rotation sur l'axe (142), ladite couronne (144) présentant une denture intérieure par laquelle elle est reliée cinématiquement au satellite (143).

5. Mouvement horloger selon la revendication 3, dans lequel la couronne (144) est reliée cinématiquement au satellite (143) par l'intermédiaire d'un renvoi (145) porté par la roue porte-satellite (140) et engrenant avec le satellite (143).

6. Mouvement horloger selon la revendication 4 ou 5, dans lequel le module d'affichage de réserve de marche (17) comporte une came limaçon (146) solidaire du canon (147), un palpeur (170) agencé en appui contre cette dernière et un indicateur de réserve de marche relié au palpeur (170) de sorte que le déplacement de la came entraîne le déplacement de l'indicateur de réserve de marche.

7. Mouvement horloger selon l'une des revendications 1 à 6, comprenant un premier et un second barillet (11, 12) comportant chacun une roue de rochet (111, 121) engrenant l'une et l'autre avec une roue de transmission (13), le premier barillet (11) comprenant un tambour (110) par lequel il est relié au différentiel (14) et le second barillet (12) comprenant un tambour (120) par lequel il est relié au rouage réducteur (16).
